# EUROPÄISCHE PATENTSCHRIFT

(11) **EP 0 893 935 B1**
(45) Veröffentlichungstag und Bekanntmachung des Hinweises auf die Patenterteilung: **15.12.2010**
(21) Anmeldenummer: 98110703.0
(22) Anmeldetag: 10.06.1998
(51) Int. Cl.: H04R 1/02, H04M 1/03

(54) **Montagegehäuse für einen elektroakustischen Wandler**
Housing for an electroacoustic transducer
Boîtier pour un transducteur électroacoustique

(30) Priorität: 24.07.1997 DE 29713202 U
(43) Veröffentlichungstag der Anmeldung: 27.01.1999
(73) Patentinhaber: Palm, Inc., Sunnyvale, CA 94085-2801 (US)
(72) Erfinder: Briese, Wilfried, 86199 Augsburg (DE); Petersen, Holger, 85669 Pastetten (DE)
(74) Vertreter: Samson & Partner

(56) Entgegenhaltungen:
- DE-U1- 29 713 202
- US-A- 2 833 868
- US-A- 4 295 009
- US-A- 4 306 121

## Beschreibung

Die vorliegende Erfindung betrifft ein Montagegehäuse zur Aufnahme eines zylinderförmigen elektroakustischen Wandlers, der auf seiner Rückseite nicht rotationssymmetrische Kontaktierungsflächen für eine automatische Kontaktierung, Anschlusspins und mindestens eine nicht rotationssymmetrisch angeordnete Schalleintrittsöffnung aufweist.

Die automatische Kontaktierung derartiger Wandler erfolgt in der Regel mittels einer Leitgummikontaktierung oder einer Blattfederkontaktierung und insbesondere bei Druckgradientenmikrofonen, die zusätzlich zu rotationssymmetrischen Schalleintrittsöffnungen auf der Vorderseite im allgemeinen nicht rotationssymmetrische Schalleintrittsöffnungen in der rückseitigen Leiterplatte besitzen, durch Handlöten von Blattfedern auf den Wandler.

Derartige Kontaktierungen besitzen über große Höhentoleranzen keine gleichmäßige Kontaktkraft und es besteht die Gefahr einer plastischen Federverformung bei der Montage und beim Handling. Auch ist die Montage selbst, insbesondere bei Druckgradientenmikrofonen, schwierig.

Aufgabe der vorliegenden Erfindungsmeldung ist es daher ein Montagegehäuse für elektroakustische Wandler der eingangs genannten Art anzugeben, mit der auf einfache Weise eine zuverlässige automatische Kontaktierung ermöglicht wird.

Diese Aufgabe wird durch Anspruch 1 gelöst.

Gemäß der vorliegenden Erfindung umfasst ein Montagegehäuse eine Aufnahmeplatte für den Wandler mit zwei Aufnahmebohrungen zur Führung der Anschlussstifte, mindestens einer radial ausgerichteten Nut, welche sich unterhalb einer Schalleintrittsöffnung befindet, und durch zwei Aufnahmebohrungen, welche sich unterhalb der Kontaktierungsflächen für die automatische Kontaktierung befinden, in denen Spiralfedern gehalten sind, die auf der Seite, die der dem akustischen Wandler benachbarten Seite gegenüberliegt, herausragen, und eine über den akustischen Wandler steckbare Abdeckkappe, deren Rand mit dem Rand der Aufnahmeplatte verrastbar ist, und welche mindestens eine Schalleintrittsbohrung aufweist, die sich an eine Schalleintrittsnut der Aufnahmeplatte anschließt.

Das Montagegehäuse gemäß der vorliegenden Erfindung bietet ein stabiles, erschütterungssicheres Kontaktierungsprinzip mit einer gleichmäßigen Kontaktkraft über große Höhentoleranzen. Ein weiterer Vorteil besteht darin, dass nur eine geringe Gefahr einer plastischen Verformung besteht. Für Mikrofone mit rückwärtiger Schalleintrittsöffnung ergibt sich die Möglichkeit handlötungsfreier automatischer Kontaktierung bei definiertem akustischen Verhalten dadurch, dass die vorhandenen Anschlusspins zur eindeutigen Definition der Lage des elektroakustischen Wandlers verwendet werden.

Eine zweckmäßige Weiterbildung der vorliegenden Erfindung ist dadurch gekennzeichnet, dass das Ende der Spiralfeder, welches mit dem Wandler in Kontakt steht, einen größeren Durchmesser aufweist als der übrige Teil der Spiralfeder, und dass die Innenabmessungen der Aufnahmebohrungen für die Spiralfedern den Außenabmessungen der Spiralfedern angepasst sind.

Der Einsatz dieser selbsthaltenden Spiralfedern ergibt zusätzlich den Vorteil einer einfachen Montage.

Nachstehend wird die Erfindung anhand eines in der Zeichnung dargestellten Ausführungsbeispiels näher beschrieben.

Es zeigen
Figur 1 die Draufsicht auf einen elektroakustischen Wandler zur Verwendung in Verbindung mit einem Montagegehäuse gemäß der vorliegenden Erfindung,
Figur 2 eine Seitenansicht des in Figur 1 dargestellten elektroakustischen Wandlers,
Figur 3 eine Rückansicht des in Figur 1 dargestellten elektroakustischen Wandlers,
Figur 4 eine Rückansicht eines erfindungsgemäßen Montagegehäuses,
Figur 5 einen Querschnitt durch das in Figur 4 gezeigte Montagegehäuse, und
Figur 6 eine Seitenansicht des in Figur 4 gezeigten Montagegehäuses.

Der in den Figuren 1 bis 3 gezeigte elektroakustische Wandler, im vorliegenden Fall eine Mikrofonkapsel, besitzt vordere rotationssymmetrische Schalleintrittsöffnungen 5 und eine hintere nicht rotationssymmetrische Schalleintrittsöffnung 6. Weiterhin besitzt die dargestellte Mikrofonkapsel auf der Rückseite Anschlußstifte 4 und Lötpads 3 für andere Anschlußarten z.B. für Blattfedern.

Das Montagegehäuse gemäß der vorliegenden Erfindung zur Aufnahme der in den Figuren 1 bis 3 dargestellten Mikrofonkapsel besitzt eine Aufnahmeplatte 7. Diese Aufnahmeplatte 7 besitzt entsprechende Bohrungen 13 zur Aufnahme der Anschlußstifte 4. Dadurch wird eine feste Orientierung der Mikrofonkapsel zur Aufnahmeplatte 7 bewirkt. In definierten Abständen zu diesen Anschlußstiften 4 sind dann Kontaktierungsflächen auf der Rückwand der Mikrofonkapsel realisiert.

Dadurch kommt die Schalleintrittsnut 9 in der Aufnahmeplatte exakt unterhalb der hinteren Schalleintrittsöffnung 6 zu liegen. Gleichzeitig kommen die Spiralfedern 11, welche in den Bohrungen 12 gehalten werden, unter den Lötpads 3 für unterschiedliche Anschlußarten zu liegen, so daß eine sichere Kontaktierung gewährleistet ist.

Über die Aufnahmeplatte 7 mit der Mikrofonkapsel 1 kann eine Abdeckkappe 8, welche z.B. aus Gummi besteht, gestülpt werden, um eine Abdichtung gegen unerwünschte Schalleintritte zu erreichen. Die Abdeckkappe 8 besitzt eine Schalleintrittsbohrung 10, welche derart angeordnet ist, daß sie sich an die Schalleintrittsnut 9 in der Aufnahmeplatte 7 anschließt, so daß eine durchgehende hintere Schalleintrittsöffnung gewährleistet ist.

Besonders vorteilhaft ist es, die Spiralfedern 11 an einem Ende mit einem größeren Durchmesser auszubilden. Dann werden zur Kontaktierung mit den Lötpads 3 der Mikrofonkapsel 1 die Enden mit dem größeren Durchmesser verwendet, und zur Kontaktierung nach außen werden die Enden mit dem kleineren Durchmesser verwendet. Bei der Verwendung derartig ausgebildeter Spiralfedern ist die Bohrung diesen Durchmessern angepaßt, so daß sich in diesem Fall bei der Montage eine selbsthaltende Federkontaktierung ergibt.

## Patentansprüche

1. Montagegehäuse zur Aufnahme eines zylinderförmigen elektroakustischen Wandlers (1) der auf seiner Rückseite nicht rotationssymmetrische Kontaktierungsflächen (3) für eine automatische Kontaktierung, Anschlussstifte (4) und mindestens eine nicht rotationssymmetrisch angeordnete Schalleintrittsöffnung (6) aufweist, **gekennzeichnet durch**
eine Aufnahmeplatte (7) für den Wandler (1) mit zwei Aufnahmebohrungen (13) zur Führung der Anschlussstifte (4), mindestens einer radial ausgerichteten Schalleintristtsnut (9), welche sich unterhalb der Schalleintrittsöffnung (6) des elektroakustischen Wandlers befindet, und **durch** zwei Aufnahmebohrungen (12), welche sich unterhalb der Kontaktierungsflächen (3) des elektroakustischen Wandlers für die automatische Kontaktierung befinden, in denen Spiralfedern (11) gehalten sind, die auf der Seite, die der dem akustischen Wandler (1) benachbarten Seite gegenüberliegt, herausragen, und
eine über den akustischen Wandler (1) steckbare Abdeckkappe (8), deren Rand mit dem Rand der Aufnahmeplatte (7) verrastbar ist, und welche mindestens eine Schalleintrittsbohrung (10) aufweist, die sich an die Schalleintrittsnut (9) der Aufnahmeplatte (7) anschließt.

2. Montagegehäuse nach Anspruch 1,
**dadurch gekennzeichnet,**
**dass** das Ende der Spiralfeder (11), welches mit dem Wandler (1) in Kontakt steht, einen größeren Durchmesser aufweist als der übrige Teil der Spiralfeder (11), und
**dass** die Innenabmessungen der Aufnahmebohrungen (12) für die Spiralfedern (11) den Außenabmessungen der Spiralfedern (11) angepasst sind.

## Claims

1. A mounting box for reception of a cylindrical electro-acoustic converter (1) having on its rear side non rotationally-symmetric contacting surfaces (3) for automatic contacting, connecting pins (4) and at least one non rotationally-symmetrically arranged sound entry opening (6), **characterized by**
a reception plate (7) for the converter (1) with two reception bores (13) for guiding the connecting pins (4), at least one radially oriented sound entry groove (9) which is below the sound entry opening (6) of the electro-acoustic converter and by two reception bores (12), which are below the contacting surfaces (3) of the electro-acoustic converter for the automatic contacting, in which spiral springs (11) are kept, which project on the side opposing the side neighboring the acoustic converter (1), and
a cover cap (8) pluggable over the acoustic converter (1), the edge of which is catchable with the edge of the reception plate (7) and which has at least one sound entry bore (10) joining the sound entry groove (9) of the reception plate (7).

2. The mounting box according to claim 1,
**characterized in that**
the end of the spiral spring (1) which is in contact with the converter (1) has a greater diameter than the remaining part of the spiral spring (11) and the inner dimensions of the reception bores (12) for the spiral springs (11) are adapted to the outer dimensions of the spiral springs (11).

## Revendications

1. Boîtier de montage pour recevoir un convertisseur électro-acoustique (1) comportant sur son côté arrière des surfaces de contactage (3) non à symétrie de révolution pour un contactage automatique, des goupilles de connexion (4) et au moins une ouverture d'entrée de son (6), **caractérisé par**
une plaque de réception (7) pour le convertisseur (1) avec deux alésages de réception (13) pour guider les goupilles de connexion (4), au moins une rainure (9) d'entrée de son orientée radialement qui se trouve au-dessous de l'ouverture d'entrée de son (6) du convertisseur électro-acoustique et par deux alésages de réception (12) qui se trouvent au-dessous des surfaces de contactage (3) du convertisseur électro-acoustique pour le contactage automatique dans lesquels des ressorts en spirale (11) sont tenus, qui projettent sur le côté opposé au côté voisin du convertisseur acoustique (1), et
un bonnet de couverture (8) enfichable sur le convertisseur acoustique (8), le bord duquel étant enclenchable avec le bord de la plaque de réception (7) et qui comporte au moins un alésage d'entrée de son (10) qui s'ensuit à la rainure d'entrée de son (9) de la plaque de réception (7).

2. Boîtier de montage selon la revendication 1,
**caractérisé en ce que**
l'extrémité du ressort en spirale (1) qui est en contact avec le convertisseur (1) a un diamètre plus grand que le reste de la partie du ressort en spirale (11) et que les dimensions intérieures de l'alésage de réception (12) pour les ressorts en spirale (11) sont adaptées aux dimensions extérieures des ressorts en spirale (11).
